# EUROPÄISCHE PATENTSCHRIFT

(11) **EP 1 154 905 B1**
(45) Veröffentlichungstag und Bekanntmachung des Hinweises auf die Patenterteilung: **02.04.2003**
(21) Anmeldenummer: 99964688.8
(22) Anmeldetag: 31.12.1999
(51) Int. Cl.: B41M 1/10

(54) **VERFAHREN, VORRICHTUNG UND DRUCKFORM ZUM ÜBERTRAGEN VON FLIESSFÄHIGER DRUCKFARBE AUF EINEN BEDRUCKSTOFF**
METHOD, DEVICE AND PRINTING MOULD FOR CONVEYING FREE-FLOWING PRINTING INK ONTO A PRINTABLE SUBSTANCE
PROCEDE, DISPOSITIF ET FORME D'IMPRESSION POUR TRANSFERER UNE ENCRE D'IMPRIMERIE COULANTE SUR UN MATERIAU A IMPRIMER

(30) Priorität: 04.01.1999 DE 19900046
(43) Veröffentlichungstag der Anmeldung: 21.11.2001
(73) Patentinhaber: Neuhaus, Dietmar, 40591 Düsseldorf (DE); Heidelberger Druckmaschinen Aktiengesellschaft, 69115 Heidelberg (DE)
(72) Erfinder: NEUHAUS, Dietmar, 40591 Düsseldorf (DE)
(86) Internationale Anmeldenummer: EP9910478
(87) Internationale Veröffentlichungsnummer: WO00040423

(56) Entgegenhaltungen:
- DE-A- 19 544 099
- DE-C- 19 746 174
- DE-U- 29 515 858

## Beschreibung

Die Erfindung betrifft ein Verfahren, eine Vorrichtung und eine Druckform zum Übertragen von fließfähiger Druckfarbe auf einen Bedruckstoff.

Es gibt Druckverfahren, bei denen flüssige Druckfarbe (z.B. Tinte) durch Kontakt zwischen einer Druckform und Bedruckstoff auf diesen übertragen wird. Bei den bekannten Verfahren sind die zu druckenden Muster auf der Druckform aufgebracht. Die Muster können in Form von Vertiefungen oder Erhöhungen auf eine Fläche aufgebracht sein. Druckfarbe wird dann auf die Erhöhungen (Hochdruck) aufgebracht oder in die Vertiefungen (Tiefdruck) gedrückt und durch Kontakt mit dem Bedruckstoff auf den Bedruckstoff übertragen.

Die genannten Verfahren haben den Nachteil, dass jedes neue, zu druckende Muster eine neue Druckform erfordert.

Die Erfindung macht sich deshalb zur Aufgabe, ein Verfahren und eine Vorrichtung zum Bedrucken von Bedruckstoffen zu schaffen, bei denen mit nur einer Druckform, unterschiedliche Muster gedruckt werden können.

Zur Lösung dieser Aufgabe wird mit der Erfindung eine Druckform nach Anspruch 1 bis 19, eine Vorrichtung nach Anspruch 30 und ein Verfahren nach Anspruch 31 vorgeschlagen. Zusätzliche Weiterbildungen der Erfindung ergeben sich aus den Unteransprüchen.

Erfindungsgemäß wird die Aufgabe dadurch gelöst, dass in die Oberfläche der Druckform ein Raster feiner Öffnungen eingelassen ist. Die feinen Öffnungen bilden die Rasterpunkte, aus denen ein zu druckendes Muster aufgebaut werden kann. Entsprechend dem vorgegebenen Muster werden einzelne Öffnungen - Rasterpunkte - ausgewählt, in die nach dem erfindungsgemäßen Verfahren Druckfarbe gesaugt wird. Jede der Öffnungen mündet in einen dahinter liegenden Hohlraum, der durch geeignete Vorrichtungen beheizt und gekühlt werden kann, wodurch die Gase im Hohlraum erwärmt oder gekühlt werden, und hierdurch sich die Gastemperatur im Hohlraum verändert. Zu jedem Hohlraum gibt es nur eine Öffnung, nämlich diejenige in der Oberfläche der Druckform. Der Gasdruck vor einer Öffnung und im dahinter liegenden Hohlraum ist derselbe, wenn die Öffnung frei ist. Druckfarbe wird dadurch in eine Öffnung gezogen, dass nach Erwärmung der Gase in einem ausgewählten Hohlraum, die Öffnung gasdicht mit Druckfarbe abgedeckt wird, und dass man im Anschluss daran die Gastemperatur im Hohlraum wieder absenkt. Durch Absenkung der Gastemperatur im Hohlraum verringert sich der Gasdruck im Hohlraum. Dies führt dazu, dass der äußere, jetzt höhere Gasdruck, Druckfarbe in die Öffnung presst.

Die Oberflächeneigenschaften der Druckform und die Eigenschaften der Druckfarbe sind zweckmäßigerweise derart aufeinander abgestimmt, dass die Druckfarbe die feinen Öffnungen in der Druckform nicht benetzt, und somit ohne eine Druckdifferenz zwischen einem Hohlraum und der äußeren Umgebung keine Druckfarbe in die zugehörige Öffnung gelangen kann.

Der Druck eines vorgegebenen Musters, jeweils für eine Farbe, erfolgt dadurch, dass man gezielt einzelne Hohlräume der Druckform beheizt, anschließend die Oberfläche der Druckform mit Druckfarbe bedeckt und damit sämtliche Öffnungen mit Druckfarbe gasdicht abdeckt, und dann die Gastemperatur der ausgewählten Hohlräume durch Kühlung wieder absenkt. Entsprechend dem vorgegebenen Muster sind dann Öffnungen mit Druckfarbe gefüllt, oder aber ganz frei von Druckfarbe. An der Oberfläche der Druckform befindliche Farbreste, die sich zwischen den Öffnungen befinden, sollten mittels einer geeigneten Vorrichtung entfernt werden. Dies kann beispielsweise mit Hilfe einer Rakel erfolgen oder durch Ausgestaltung der zwischen den Öffnungen befindlichen Bereichen der Oberfläche der Druckform als Druckfarben abweisend realisiert sein. Anschließend kann der Druck durch Kontakt der Druckform mit dem Bedruckstoff erfolgen. Die Auflösung mit der das Druckbild entsteht, ist abhängig von den Abständen zwischen den Öffnungen.

Nach dem Druck kann es notwendig sein, Farbreste von der Druckform zu entfernen. Reste der Druckfarbe können durch eine geeignete Vorrichtung von der Druckform entfernt werden. Farbreste können z.B. abgewischt werden.

Das erfindungsgemäße Druckverfahren erlaubt es, je nach Vorgabe, unterschiedlich viel Druckfarbe pro Rasterpunkt auf den Bedruckstoff dadurch zu übertragen, dass das Gas in den Hohlräumen unterschiedlich stark erwärmt wird. Hierdurch ergeben sich unterschiedliche Gastemperaturen in den beheizten Hohlräumen, die dazu führen, dass bei sonst gleichen Hohlräumen, nach dem Abkühlen, unterschiedlich viel Druckfarbe in die Öffnungen gedrückt wird, und damit auch vorteilhaft unterschiedlich viel Druckfarbe pro Rasterpunkt auf den Bedruckstoff übertragen werden kann.

Die Öffnungen in der Druckform müssen keine kreisförmige Querschnittsfläche aufweisen, davon abweichende Flächen sind denkbar. Für die Abmessung der Öffnung gibt es eine obere und eine untere Grenze. Die Öffnung darf nicht zu klein werden, da sonst die Druckdifferenz nicht mehr ausreichend sein kann, um Druckfarbe gegen die Wirkung seiner Oberflächenspannung in die Öffnung zu drücken. Die Öffnung darf aber auch nicht zu groß werden, da sonst die Druckdifferenz nicht mehr hinreichend sein kann, um Druckfarbe entgegen der Wirkung der Schwerkraft in den Öffnungen zu halten.

In unterschiedlicher Weise kann Druckfarbe auf die Druckform aufgebracht werden. Man kann Druckfarbe aufstreichen oder aufspritzen. Besonders vorteilhaft kann die Druckform aber auch in die Druckfarbe eingetaucht werden. Hierbei ist wichtig, dass man Öffnungen von Hohlräumen mit erwärmten Gasfüllungen durch Druckfarbe gasdicht abdeckt, bevor die Gasfüllung wieder abgekühlt wird. Druckfarbe dringt erst durch die Abkühlung der Gasfüllung in eine Öffnung ein. Die Aufbringung der Druckfarbe, die Größe der Öffnungen und die Oberflächeneigenschaften der Druckform und der Druckfarbe sollten zweckmäßigerweise so aufeinander abgestimmt sein, dass durch die Aufbringung alleine keine Druckfarbe in die Öffnungen eindringt.

Ein wesentlicher Aspekt der Erfindung ist die Unterdruckerzeugung durch Erwärmung der Gasfüllung in den Hohlräumen der Druckform und anschließende Abkühlung. Unterschiedliche Techniken sind geeignet, die Erwärmung herbeizuführen. Die Erwärmung kann über eine elektrische Widerstandsheizung erfolgen, wenn jeder der Hohlräume der Druckform mit einer Widerstandsheizung ausgestattet ist, die einzeln ein- und ausgeschaltet werden kann. Energie zur Erwärmung der Gasfüllung kann aber aucb durch induktive oder kapazitive Einkopplung elektrischer Energie in die Nähe der Hohlräume erfolgen, welche letztlich in thermische Energie umgewandelt wird. Besonders geeignet für das erfindungsgemäße Druckverfahren ist die Übertragung von Energie zur Erwärmung der Gasfüllung mittels elektromagnetischer Strahlung und hier insbesondere die Energieübertragung mit Laserlicht. In den letzten drei genannten Fällen wird die Energie durch in den Hohlräumen oder angrenzend an diese zugeordnete Elemente in Wärme umgesetzt.

Alternativ kann die Erwärmung der Gasfüllung auch durch die direkte induktive, kapazitive oder resistive Einkopplung von Energie in das Gas erfolgen. Es ist auch möglich, Gasfüllungen durch die direkte Absorption elektromagnetischer Strahlung durch das Gas zu erwärmen.

Die Verwendung von Luft als Gas in den Hohlräumen hat den Vorteil, dass zwei physikalische Eigenschaften von Luft vorteilhaft für die Erfindung ausgenutzt werden können. Luft weist nämlich eine gute Temperaturleitfähigkeit auf, d.h. dass sich ein Luftvolumen sehr schnell erwärmen lässt. Dies ist bei der Erfindung insoweit von Vorteil, als diejenigen Hohlräume, in die Druckfarbe angesaugt werden soll, sich sehr schnell erwärmen lassen, was zu kurzen Druckzykluszeiten führt. Luft weist darüber hinaus jedoch eine relativ schlechte Wärmeleitfähigkeit auf, ist also für den Wärmetransport nicht gut geeignet. Dieser insoweit isolierende Wirkung aufweisende Effekt hat bei der Erfindung den Vorteil, dass die Druckform in der Umgebung der Hohlräume einer lediglich geringen Erwärmung ausgesetzt ist.

Die einzelnen Hohlräume der Druckform sollten gegeneinander hinreichend gut thermisch isoliert sein, damit gezielt Gasfüllungen in Hohlräumen erwärmt werden können, ohne dass Gasfüllungen von Hohlräumen in der unmittelbaren Nachbarschaft hierdurch ebenfalls erwärmt werden, so dass zuverlässig verhindert werden kann, dass nach dem Abdecken der Öffnungen mit Druckfarbe und dem Abkühlen der Gasfüllung, Druckfarbe in Öffnungen gesaugt wird, die für den Druck des vorgegebenen Musters nicht mit Druckfarbe gefüllt sein sollen.

Das Maß für eine hinreichend gute thermische Isolierung wird auch durch den Zeitraum zwischen dem Beginn der Erwärmung der Gasfüllung in einem Hohlraum und dem Abdecken der zugehörigen Öffnung mit Druckfarbe beeinflusst. Eine Vergrößerung des Zeitraums erfordert eine Verbesserung der thermischen Isolierung zwischen den Hohlräumen, um Temperaturveränderungen in den Hohlräumen durch Wärmeleitung zwischen den Hohlräumen unschädlich gering zu halten.

Die Druckform kann eine ebene oder gewölbte Platte sein, besonders geeignet ist die Ausführung der Druckform als Hohlzylinder.

Nach dem gasdichten Abdecken der Öffnungen zu den Hohlräumen mit erwärmten oder nicht erwärmten Gasfüllungen durch Druckfarbe, muß die erwärmte Gasfüllung geeignet abgekühlt werden. Die Abkühlung kann z.B. über eine Gasströmung erfolgen, die zumindest auf Teile der äußeren Oberfläche der Hohlräume einwirkt. Ein Teil der Kühlwirkung kann auch vort der Druckfarbe ausgehen, wenn Gas einer erwärmten Gasfüllung mit der kühleren Druckfarbe in Berührung kommt.

Durch die Kühlung sollte die Gastemperatur in dem die Druckform von außen umgebenden Gas nicht unterschritten werden, da sonst auch in Hohlräumen mit nicht erwärmten Gasfüllungen, nach der gasdichten Abdeckung mit Druckfarbe, ein Unterdruck entsteht, der Druckfarbe in Öffnungen drücken kann.

Der Übertrag von Druckfarbe von der erfindungsgemäßen Druckform auf den Bedruckstoff kann dadurch unterstützt werden, dass Gasfüllungen in den Hohlräumen der Druckform erhitzt werden. Die Erwärmung der Gasfüllung in einem Hohlraum führt zu einer Druckerhöhung im Hohlraum, wenn die zugehörige Öffnung gasdicht mit Druckfarbe gefüllt ist. Durch die Druckerhöhung wird Druckfarbe dann aus der Öffnung heraus gepresst. Die Druckfarbe kann dann leicht vom Bedruckstoff aufgenommen werden.

Nach dem Übertrag bzw. Austrag von Druckfarbe auf den Bedruckstoff wird durch Kühlung der Hohlräume dafür gesorgt, dass die Gastemperaturen in den Hohlräumen ausgeglichen sind. Dies dient als Vorbereitung für einen neuen Druckzyklus. Ein Druckzyklus setzt sich zusammen aus dem Erwärmen der Gasfüllungen ausgewählter Hohlräume, einem anschließenden Abdecken der Öffnungen mit Druckfarbe, dem nachfolgenden Abkühlen erwärmter Gasfüllungen, dem dann folgenden Entfernen überflüssiger Druckfarbe und schließlich dem Übertrag von Druckfarbe aus Öffnungen der Druckform auf den Bedruckstoff. Der Über-/Austrag kann hierbei durch Erwärmung von Gasfüllungen in Hohlräumen unterstützt werden.

Der Druck eines Musters kann alternativ auch dadurch erfolgen, dass zunächst Öffnungen in der Druckform in der oben beschriebenen Weise mit Druckfarbe gefüllt werden, und das Muster auf den Bedruckstoff dadurch entsteht, dass nur ausgewählte Hohlräume erwärmt werden und nur Druckfarbe aus den hierzu gehörenden Öffnungen gegebenenfalls in unterschiedlichen Mengen - aufgrund unterschiedlicher Erwärmung - dann auf den Bedruckstoff gelangt. Ein auf dieser Weise ausgeführter Druck setzt voraus, dass ohne die Erwärmung von Gasfüllungen in Hohlräumen keine Druckfarbe auf den Bedruckstoff gelangen kann. Dies bedeutet, dass Druckfarbe nur in den Öffnungen vorhanden sein darf.

Alternativ zu der vorstehend beschriebenen Variante der Druckerzeugung in den Hohlräumen durch Erwärmung und Abkühlung der Gasfüllung im Hohlraum kann eine Druckänderung im Hohlraum nach dem Abdecken der Öffnung des Hohlraumes mit Druckfarbe durch eine Volumenveränderung des Hohlraumes erfolgen. Die Volumenveränderung im Hohlraum kann durch einen verformbaren und/oder bewegbaren Wandbereich (z.B. durch Kolben oder Membran) erreicht werden. Eine Volumenvergrößerung des Hohlraumes nach dem Abdecken mit Druckfarbe führt zu einer Druckabsenkung im Hohlraum. Hierdurch wird Druckfarbe angesaugt. Eine Druckerhöhung im Hohlraum wird durch eine Volumenverringerung erreicht. Die Druckerhöhung im Hohlraum kann den Farbübertrag von der Druckform auf den Bedruckstoff unterstützen.

Die Unterdruck-Erzeugungsvorrichtung ist zweckmäßigerweise durch einen verformbaren und/oder bewegbaren Wandbereich des Hohlraumes ausgebildet, wobei der Wandbereich in eine erste Position vorgespannt und aus dieser heraus mittels eines Stellgliedes in eine zweite Position überführbar ist und das Volumen des Hohlraumes in der ersten Position des Wandbereichs größer ist als in der zweiten Position. Diese Vorrichtung kann auch zum Ausbringen bzw. zum Unterstützen des Ausbringens der Druckfarbe aus dem Hohlraum benutzt werden, indem über den Wandbereich das Volumen des Hohiraums verringert wird.

Allgemein ist also die Erfindung in einer Druckform zu sehen, die versehen ist mit
- einem Körper mit einer Oberfläche, die eine Vielzahl von Öffnungen aufweist,
- eine Vielzahl von Hohlräumen in dem Körper, die in den Öffnungen der Oberfläche des Körpers enden und Gas enthalten, und
- jedem Hohlraum zugeordneten Einrichtungen zum Erzeugen eines Unterdrucks in dem betreffenden Hohlraum,
- wobei
   - durch Erzeugung eines Unterdrucks in einem Hohlraum nach dem Bedecken der Öffnung des Hohlraums mit einer Druckfarbe diese in den öffnungsnahen Bereich des Hohlraumes ansaugbar ist.

Wie bereits oben erwähnt, ist es zweckmäßig, den Unterdruck durch Veränderung der Temperatur des Gases eines Hohlraumes zu erzeugen. Die Einrichtung zur Erzeugung eines Unterdrucks in einem Hohlraum weist also zweckmäßigerweise eine Abkühleinrichtung zum Abkühlen und/oder Abkühlen lassen des Gases in dem Hohlraum auf, so dass durch Abkühlen und/oder Abkühlen lassen des Gases in einem Hohlraum bei mit Druckfarbe überdeckter Öffnung des Hohlraumes das Gas in diesem einem Druckfarbe in den Hohlraum ansaugenden Unterdruck aussetzbar ist.

Sofern der Unterdruck durch vorheriges Erwärmen des Gases eines Hohlraumes und anschließender Abkühlung (bei durch Druckfarbe abgedeckter Hohlraum-Öffnung) erzeugt wird, ist die hierfür erforderliche Heizung beispielsweise als Widerstandsheizelement ausgebildet. Die Heizung befindet sich in dem Hohlraum oder in thermischem Kontakt mit diesem bzw. dessen Wandung. Alternativ kann die Heizung in einem Hohlraum als ein sich durch Absorption elektromagnetischer Strahlung erwärmendes Heizelement ausgebildet sein, wobei dieses Absorptions-Heizelement insbesondere ein Metalloxid aufweist.

Schließlich ist es auch möglich, dass die Heizung durch eine Energiequelle realisiert ist, deren Energie induktiv, kapazitiv oder resistiv in Gasvolumina in den Hohlräumen eingekoppelt wird, oder dass die Energiequelle elektromagnetische Strahlung aussendet, die durch Gasvolumina in den Hohlräumen absorbiert wird.

Bei dem erfindungsgemäßen Verfahren wird also
- die Druckfarbe in den Öffnungen der Oberfläche der Druckform mündende Hohlräume gesaugt, wobei sich die Druckfarbe innerhalb der Öffnungen und dem öffnungsnahen Bereichen der Hohlräume befindet, und
- die Druckfarbe aus den Hohlräumen heraus auf den Bedruckstoff ausgetragen.

Umgekehrt kann durch Aufbringen eines Überdrucks zuvor in den Hohlraum angesaugte Druckfarbe aus dem Hohlraum auf den Bedruckstoff ausgetragen werden bzw. die Austragung unterstützt werden.

Vorteilhafterweise ist vorgesehen, dass Druckfarbe in die Öffnungen und in die öffnungsnahen Bereiche sämtlicher Hohlräume einer Gruppe von Hohlräumen gesaugt wird und dass der Austrag durch selektives Aufbringen eines Überdrucks innerhalb ausgewählter Hohlräume dieser Gruppe von Hohlräumen erfolgt. Bei den hier angesprochenen Gruppen von Hohlräumen handelt es sich beispielsweise um eine oder mehrere Reihen von nebeneinander oder übereinander angeordneten Hohlräumen auf der Oberfläche der Druckform. Während bei dieser Variante sämtliche Hohlräume einer Gruppe mit Druckfarbe versehen werden, um dann durch selektive Ansteuerung der Hohlräume selektiv zu drucken, ist bei einer Variante dieses Vorgehens vorgesehen, dass die Druckfarbe in die Öffnungen und in die öffnungsnahen Bereiche ausgewählter Hohlräume einer Gruppe von Hohlräumen gesaugt wird und ferner insbesondere dass der Austrag der Druckfarbe aus selektiv Druckfarbe aufweisenden Hohlräumen einer Gruppe von Hohiräumen durch Überdruck in sämtlichen Hohlräumen einer Gruppe von Hohlräumen erfolgt.

Nachfolgend wird die Erfindung anhand der Zeichnung näher erläutert. Im einzelnen zeigen:
- Fign. 1 und 2: zwei Ausführungsbeispiele der Oberfläche einer Druckform,
- Fig. 3: eine teilweise aufgebrochen dargestellte Ansicht der Druckform,
- Fig. 4: eine alternative Ausgestaltung einer Druckform im Längsschnitt und
- Fign. 5 bis 9: grafisch beschreibend, die Gegebenheiten in dem Bereich eines Hohlraumes und dessen Öffnung während der einzelnen Schritte eines Druckzyklus.

In Fig. 1 ist ein Ausführungsbeispiel für eine ebene und in Fig. 2 eine gekrümmte Druckform dargestellt. Der gekrümmte Teil einer Druckform kann auch Teil einer Druckform in Form eines Hohlzylinders sein. Die Druckform ist gekennzeichnet durch ein Raster von Öffnungen 1, eingebracht in einer ebenen oder gekrümmten Platte, oder auf der Außenseite eines Hohlzylinders. Hinter den Öffnungen 1 sind jeweils Hohlräume 2 angeordnet. Jeder Hohlraum 2 hat nur die Öffnung 1, ist also lediglich zur Oberfläche der Druckform hin offen. In die Öffnungen kann Druckfarbe angesaugt werden. Jeweils eine Seite der Hohlräume 2 wird durch einen Stopfen 3 aus einem gut wärmeleitenden Werkstoff gebildet. Die Wärmeleitung durch den Stopfen 3 sorgt dafür, dass thermische Energie im Stopfen3, aufgebracht z.B. durch die Absorption von Laserlicht, durch Wärmeleitung auf die Gasfüllung im Hohlraum 2 übertragen wird. Die Einstrahlung des Laserlichts erfolgt in Mulden 4 die jeweils einzelnen Öffnungen zugeordnet sind. Zur Kühlung der Gasfüllungen kann ein Gasstrahl auf die Mulden gerichtet werden. Die einzelnen Öffnungen1, Hohlräume 2, Stopfen 3 und Mulden 4 sind in einer Matrix 5 eingebettet, die für die notwendige thermische Isolierung zwischen verschiedenen Öffnungen 1, Hohlräumen 2, Stopfen 3 und Mulden 4 sorgt.

In Fig. 3 ist ein Ausführungsbeispiel einer Druckvorrichtung dargestellt. Die Druckform 6 ist in diesem Beispiel ein Hohlzylinder entsprechend Fig. 2, mit den Öffnungen 1 für den Farbeintrag auf der Außenseite des Hohlzylinders.

Heizbalken 7 und Kühlbalken 8 sind auf der Innenseite des Hohlzylinders angeordnet. Sie erstrecken sich über die volle Länge der Druckform 6, und ermöglichen ein Heizen und Kühlen von Hohlräumen der Druckform 6. Die Druckform rotiert um eine mit einem Rahmen 9 verbundene Achse 10. Heizbalken 7 und Kühlbalken 8 sind mit einem Rahmen 9 verbunden. Der Heizbalken 7 hat die Aufgabe, Hohlräume 2 in der Druckform 6 entsprechend dem zu druckenden Muster zu beheizen, wobei in dieser Ausführung immer nur ein streifenförmiger Bereich der Druckform 6 unter dem Heizbalken 7 liegt. Der Heizbalken 7 enthält Vorrichtungen, welche Laserlicht entsprechend dem zu druckenden Muster in Mulden 4 lenken. In einer Mulde 4 wird Laserlicht absorbiert und in thermische Energie umgewandelt, und letztlich hierdurch eine Gasfüllung erwärmt. Das Laserlicht wird von einem extern angeordneten Laser 11 über Lichtleitfasern 12 in den Heizbalken 7 gelenkt. Steuersignale zur Ablenkung des Laserlichts in die einzelnen Mulden der Druckform werden in einem externen Gerät 13 aufbereitet und über ein Kabel 14 in den Heizbalken 7 geleitet. Die Druckform 6 bewegt sich infolge ihrer Rotation um die Achse 10 am Heizbalken 7 vorbei. Nach dem Durchgang von Hohlräumen 2 am Heizbalken 7 vorbei werden die zugehörigen Öffnungen 1 mit Druckfarbe 15 bedeckt, in dem die äußere Oberfläche der Druckform in Druckfarbe 15 eingetaucht wird. Die Druckfarbe 15 befindet sich in einer Wanne 16 unter der Druckform 6. Gleichzeitig mit dem Eintauchen und Bedecken von Öffnungen werden Hohlräume durch den Kühlbalken 8 gekühlt. Der Kühlbalken 8 überdeckt einen Streifen der Druckform 6, und die Kühlung erfolgt über einen Gasstrom, der in die am Kühlbalken 8 vorbei bewegten Mulden 4 gelenkt wird. Die Kühlluft wird dem Kühlbalken 8 über eine Schlauchleitung 17 zugeführt. Durch die Kühlung verringert sich der Gasdruck in den vorher beheizten Hohlräumen, hierdurch wird Druckfarbe in Öffnungen gedrückt.

Die Hohlräume können unterschiedlich stark geheizt werden, hierdurch werden vorteilhaft unterschiedliche Mengen an Druckfarbe in die entsprechenden Öffnungen gedrückt.

Eine Messerrakel 18 streift überschüssige Farbe von der Druckform 6 ab, bevor die Druckform 6 mit dem Bedruckstoff 19 in Kontakt gebracht wird, und Druckfarbe aus den Öffnungen 1 auf den Bedruckstoff 19 gelangt. Die Walze 20 drückt den Bedruckstoff 19 gegen die Druckform 6. Durch die Walzen 21 wird der Bedruckstoff 19 geführt. Mit dem Heizbalken 22, der sich über die gesamte Breite der Druckform 6 erstreckt, werden die Gasfüllungen in den Hohlräumen der Druckform 6 gegenüber der Walze 20 erwärmt. Hierdurch wird der Übertrag der Druckfarbe aus den Öffnungen 1 der Druckform 6 auf den Bedruckstoff 19 unterstützt. Eine Zuleitung 23 versorgt den Heizbalken 22 mit der notwendigen Energie.

Gemäß einem weiteren Ausführungsbeispiel (siehe Fig. 4) ist die Druckform als ein dünnwandiges Rohr ausgebildet, in welches die Hohlräume und Öffnungen eingearbeitet sind. Insbesondere bei breiten Druckformaten, ergibt sich dann die Aufgabe, die Druckform mechanisch für den Druckvorgang zu stabilisieren. Die Druckform kann hierzu an den Rohrenden mit Spannelementen verbunden sein, die parallel zur Rohrachse eine Zugspannung auf die Druckform ausüben und so die Druckform ausrichten und mechanisch stabilisieren. Besonders vorteilhaft kann eine dünnwandige Druckform durch ein Gaskissen mechanisch stabilisiert werden.

In Fig. 4 ist eine rohrförmige, dünnwandige Druckform 6 dargestellt, die an den Enden mit Spannelementen 24 verbunden ist. Druckform 6 und Spannelemente 24 sind über einen Dorn 25 geschoben. Der Dorn 25 ist fest mit einem Rahmen 9 verbunden. Spannelemente 24 und Druckform 6 sind um den Dorn 25 drehbar angeordnet, und werden durch Lager 28 geführt. Mit Hilfe einer Spannschraube 29 kann eine Zugspannung auf die Druckform 6 ausgeübt werden, welche die Druckform 6 ausrichtet und mechanisch stabilisiert. Zusätzlich kann die Druckform 6 durch ein Gaskissen zwischen der Druckform 6 und der gegenüberliegenden Oberfläche des Dorns 25 mechanisch stabilisiert werden. Das Gaskissen wird in einem schmalen Spalt zwischen der Druckform 6 und der äußeren Oberfläche des Dorns 25 durch Druckgas gebildet. Durch das Gaskissen kann die Druckform 6 senkrecht zur Oberfläche, und in Richtung auf die Drehachse, durch Druck belastet werden, ohne dass die Druckform 6 den Dorn 25 berührt. Der Druck wird durch das Gaskissen auf den Dorn 25 übertragen. Aus feinen Düsenöffnungen 30, verteilt über die äußere Oberfläche des Dorns 25, wird Gas für das Luftkissen in den Spalt gedrückt. Ein Versorgungskanal 31 führt Druckgas zu den Düsenöffnungen 30. Durch die Zuführung von Druckgas in das Gaskissen, wird gleichzeitig auch eine für das Druckverfahren vorteilhaft Kühlung der Druckform erreicht, da es für den Druckvorgang vorteilhaft ist, wenn neben dem Erwärmen auch ein Abkühlen der Gasfüllungen in den Hohlräumen erfolgt.

In den Dorn 25 können die für das Druckverfahren benötigten Heiz- und Kühlvorrichtungen eingebaut sein. In Fig. 4 ist ein Heizbalken 7 mit einer Lichtleitfaser 12 eingezeichnet.

Nachfolgend wird zur grafischen Veranschaulichung der Vorgänge zum Ansaugen und Ausstoßen von Druckfarbe in die Hohlräume bzw. aus den Hohlräumen Bezug genommen auf die Fign. 5 bis 9, die die unterschiedlichen Phasen eines Druckzyklus anhand eines Hohlraumes zeigen.

Ein Druckzyklus setzt sich zusammen aus dem Erwärmen der Gasfüllungen (Fig. 5) ausgewählter Hohlräume - in diesem Fall mittels einer Widerstandsheizung 32 -, einem anschließenden Abdecken der Öffnungen mit Druckfarbe (Fig. 6), dem nachfolgenden Abkühlen erwärmter Gasfüllungen (Fig. 7), dem dann folgenden Entfernen überflüssiger Druckfarbe (Fig. 8) und schließlich dem Übertrag von Druckfarbe aus Öffnungen der Druckform auf den Bedruckstoff (Fig 9). Der Über-/Austrag kann hierbei durch Erwärmung von Gasfüllungen in Hohlräumen unterstützt werden.

### Beispiel

Kasein-Emulsionsfarbe (schwarze Plaka-Farbe der Firma Pelikan) verdünnt mit Wasser im Verhältnis ein Volumenteil Farbe mit zwei Volumenteilen Wasser kann als Druckfarbe verwendet werden. Eine erfindungsgemäße Druckform zum Drucken mit dieser Druckfarbe besteht aus einer quadratischen, 10 mm dicken Platte aus Teflon. Die Kantenlänge der Platte beträgt 50 mm. Senkrecht zur Oberfläche sind in die Teflon-Platte gleichartige Durchgangsbohrungen eingebracht. Bis zu einer Bohrtiefe von einem Millimeter haben die Durchgangsbohrungen einen Durchmesser von 0,4 mm. Danach weitet sich der Bohrungsdurchmesser von 0,4 mm auf den Durchmesser 0,9 mm. Die Bohrungen in der Platte bilden ein Raster mit einer hexagonalen Struktur. Zwischen den Rasterpunkten besteht ein Abstand von 2 mm. In die Öffnungen der Durchgangsbohrungen mit den größeren Durchmessern sind Glasröhren eingeschoben. Ein Ende der einzelnen Glasröhren ist jeweils verschlossen, und die Glasröhren wurden mit dem offenen Ende voran eingeschoben. Die Glasröhren sind 15 mm lang, haben einen Außendurchmesser von 0,9 mm und einen Innendurchmesser von 0,4 mm, sie wurden 9 mm tief in die Bohrungen eingeschoben. Der Spalt zwischen Glasrohr und Teflon wurde mit Epoxidharzklebstoff gasdicht abgedichtet. Ein Ende der Glasröhren wurde jeweils durch einen Tropfen Epoxidharzklebstoff gasdicht verschlossen. Der Klebstoff ist 2 mm tief in die Glasröhren eingepresst, und umschließt pro Glasrohr jeweils zwei 0,1 mm dicke Kupferdrähte, die sich nicht berühren und 3 mm tief in die einzelnen Glasröhren eingeschoben sind, so dass sie die Klebstoffschicht im Inneren der Glasröhre durchstoßen. Die beiden Kupferdrähte sind im Glasrohr mit einem 20 mm langen dünnen Draht aus Konstantan elektrisch verbunden. Der ohmsche Widerstand der Brücke aus Konstantan-Draht beträgt 4 Ω. Die Konstantan-Drähte befinden sich jeweils vollständig in den Glasröhren. Ein elektrischer Strom, der von außen über die Kupferdrähte durch die Konstantan-Brücke fließt, erhitzt den Draht und führt zu einer Erwärmung der Gasfüllung im Glasrohr. Der Hohlraum im Glasrohr und das Volumen des 1 mm langen Teils der Durchgangsbohrung mit 0,4 mm Durchmesser im Teflon, bilden einen erfindungsgemäßen Hohlraum in der Druckform, mit der 0,4 mm Bohrung in der Teflonplatte als Öffnung. Teflon wird durch die verdünnte Kasein-Emulsionsfarbe nicht benetzt.

Für den Druckvorgang werden die Gasfüllungen der Hohlräume erwärmt, deren zugehörige Öffnungen Druckfarbe ansaugen sollen. Dies geschieht mit einer elektrischen Spannung von 1,2 Volt mit der die Widerstandsheizungen der ausgewählten Hohlräume 0,5 Sekunden lang versorgt werden. Die Öffnungen der Druckform werden 0,1 Sekunden bevor die Stromversorgungen für die Widerstandsheizungen abgestellt werden durch einen Schwall aus Druckfarbe mit Druckfarbe bedeckt. Zwei Sekunden später, wenn die Gastemperatur in den durch die Widerstandsheizung erwärmten Gasfüllungen nahezu wieder Umgebungstemperatur erreicht hat, kann die Druckfarbe mit einer Gummi-Rakel von der Oberfläche der Druckform gewischt werden. Druckfarbe wurde nur von den Öffnungen mit erwärmten Gasfüllungen angesaugt. Zum Druck auf den Bedruckstoff, wird die Druckform auf den Bedruckstoff aufgesetzt. Anschließend werden 0,5 Sekunden lang, die Widerstandsheizungen aller Hohlräume mit einer elektrischen Spannung von 1,2 Volt versorgt. Hierdurch werden die Gasfüllungen in den Hohlräumen erwärmt, wodurch Druckfarbe aus den mit Druckfarbe gefüllten Öffnungen der Druckform durch den Gasdruck im Hohlraum auf den Bedruckstoff gedrückt wird.

## Patentansprüche

1. Druckform zum Übertragen von fließfähiger Druckfarbe auf einen zu bedruckenden Bedruckstoff, mit
- einem Körper mit einer Oberfläche, die eine Vielzahl von Öffnungen aufweist,
- eine Vielzahl von Hohlräumen in dem Körper, die in den Öffnungen der Oberfläche des Körpers enden und Gas enthalten, und
- jedem Hohlraum zugeordneten Einrichtungen zum Erzeugen eines Unterdrucks in dem betreffenden Hohlraum,
- wobei
- durch Erzeugung eines Unterdrucks in einem Hohlraum nach dem Bedecken der Öffnung des Hohlraums mit einer Druckfarbe diese in den öffnungsnahen Bereich des Hohlraumes ansaugbar ist.

2. Druckform nach Anspruch 1, **dadurch gekennzeichnet, dass** die Einrichtung zur Erzeugung eines Unterdrucks in einem Hohlraum eine Abkühleinrichtung zum Abkühlen und/oder Abkühlen lassen des Gases in dem Hohlraum aufweist, wobei durch Abkühlen und/oder Abkühlen lassen des Gases in einem Hohlraum bei mit Druckfarbe überdeckter Öffnung des Hohlraumes das Gas in diesem einem Druckfarbe in den Hohlraum ansaugenden Unterdruck aussetzbar ist.

3. Druckform nach Anspruch 1 oder 2, **dadurch gekennzeichnet, dass** die Einrichtung zur Erzeugung eines Unterdrucks in einem Hohlraum eine Heizung zur Erwärmung des Gases in dem Hohlraum aufweist, wobei durch vorherige Erwärmung des Gases in dem Hohlraum und anschließendes Abkühlen und/oder Abkühlen lassen des Gases in dem Hohlraum bei mit Druckfarbe überdeckter Öffnung des Hohlraumes das Gas in diesem einem Druckfarbe in den Hohlraum ansaugenden Unterdruck aussetzbar ist.

4. Druckform nach Anspruch 3, **dadurch gekennzeichnet, dass** die Heizung in einem Hohlraum als Widerstandsheizelement ausgebildet ist.

5. Druckform nach Anspruch 3, **dadurch gekennzeichnet, dass** die Heizung in einem Hohlraum als ein sich durch Absorption elektromagnetischer Strahlung erwärmendes Heizelement ausgebildet ist, das insbesondere ein Metalloxid aufweist.

6. Druckform nach einem der Ansprüche 1 bis 4, **dadurch gekennzeichnet, dass** die Einrichtung zur Erzeugung eines Unterdrucks in den Hohlräumen die induktive, kapazitive oder resistive Einkopplung von Energie in Gasvolumina in den Hohlräumen oder die Absorption von elektromagnetischer Strahlung durch Gasvolumina in den Hohlräumen umfasst.

7. Druckform nach Anspruch 1, **dadurch gekennzeichnet, dass** die Einrichtung zum Erzeugen eines Unterdrucks in einem Hohlraum mindestens einen verformbaren und/oder bewegbaren Wandbereich zum Verändern des Volumens des Hohlraumes aufweist und dass bei mit Druckfarbe überdeckter Öffnung des Hohlraumes durch Verformen und/oder Bewegen des Wandbereichs zwecks Vergrößerns des Volumens des Hohlraumes dessen Gas einem Druckfarbe in den Hohlraum ansaugenden Unterdruck aussetzbar ist.

8. Druckform nach Anspruch 7, **dadurch gekennzeichnet, dass** der verformbare und/oder bewegbare Wandbereich des Hohlraumes in eine erste Position vorgespannt und aus dieser heraus mittels eines Stellgliedes in eine zweite Position überführbar ist, wobei das Volumen des Hohlraumes in der ersten Position des Wandbereichs größer ist als in der zweiten Position.

9. Druckform nach einem der Ansprüche 1 bis 8, **dadurch gekennzeichnet, dass** Energie zur Erzeugung des Unterdrucks in einem Hohlraum durch kapazitive und/oder induktive Kopplung und/oder durch elektromagnetische Strahlung von den Einrichtungen zur Erzeugung eines Unterdrucks in den Hohlräumen des Körpers aufnehmbar ist.

10. Druckform nach einem der Ansprüche 1 bis 9, **gekennzeichnet durch** den Hohlräumen zugeordnete Einrichtungen zum Ausbringen oder zum Unterstützen des Ausbringens von Druckfarbe aus einem Hohlraum auf ein Bedruckstoff.

11. Druckform nach Anspruch 10, **dadurch gekennzeichnet, dass** die Einrichtungen zum Ausbringen oder zum Unterstützen des Ausbringens von Druckfarbe auf einen Bedruckstoff und die Einrichtungen zum Erzeugen eines Unterdrucks in den Hohlräumen an dem Körper angeordnete gemeinsame Elemente aufweisen.

12. Druckform nach Anspruch 10 oder 11, **dadurch gekennzeichnet, dass** Druckfarbe aus dem Hohlraum ausschließlich oder teilweise durch Erzeugen eines Überdrucks in dem Hohlraum aus diesem ausbringbar ist.

13. Druckform nach Anspruch 12, **dadurch gekennzeichnet, dass** Druckfarbe aus einem Hohlraum ausschließlich oder teilweise durch Verformung und/oder Bewegung des Wandbereichs zum Verringern des Volumens ausbringbar ist.

14. Druckform nach Anspruch 12, **dadurch gekennzeichnet, dass** Druckfarbe aus einem Hohlraum ausschließlich oder teilweise durch Erwärmung des Gases in dem Hohlraum aus diesem ausbringbar ist.

15. Druckform nach einem der Ansprüche 1 bis 14, **dadurch gekennzeichnet, dass** die Einrichtungen zur Erzeugung von Unterdrücken in den Hohlräumen derart betreibbar sind, dass sich zum Ansaugen von unterschiedlich großen Mengen von Druckfarben in den Hohlräumen unterschiedlich große Unterdrücke einstellen.

16. Druckform nach einem der Ansprüche 10 bis 15, **dadurch gekennzeichnet, dass** die Einrichtungen zum Austragen und/oder zum Unterstützen des Austragens von Druckfarbe aus den Hohiräumen zum Austragen von unterschiedlich großen Mengen von Druckfarbe unterschiedlich betreibbar sind.

17. Druckform nach Anspruch 15 und 16, **dadurch gekennzeichnet, dass** die Einrichtungen zum Austragen oder zum Unterstützen des Austragens von Druckfarbe aus den Hohlräumen entsprechend dem vorherigen Betrieb der Einrichtungen zum Erzeugen der Unterdrücke in den Hohlräumen betreibbar sind.

18. Druckform nach einem der Ansprüche 1 bis 17, **dadurch gekennzeichnet, dass** das Gas in den Hohlräumen Luft ist.

19. Druckform zum Übertragen von fließfähiger Druckfarbe auf einen zu bedruckenden Druckstoff, mit
- einem Körper mit einer Oberfläche, die eine Vielzahl von Öffnungen aufweist, einer Vielzahl von Hohlräumen in dem Körper, die in den Öffnungen der Oberfläche des Körpers enden und Gas enthalten, und
- den Hohiräumen zugeordneten Heizungen zum Erwärmen des Gases in den Hohlräumen,
- wobei nach Erwärmung des Gases in einem Hohlraum und Bedecken der Öffnung des Hohlraumes mit Druckfarbe sowie anschließendem Abkühlen und/oder Abkühlen lassen des Gases in dem Hohlraum Druckfarbe in den öffnungsnahen Bereich des Hohlraumes ansaugbar ist.

20. Druckform nach Anspruch 19, **dadurch gekennzeichnet, dass** die Heizung in einem Hohlraum als Widerstandsheizelement ausgebildet ist.

21. Druckform nach Anspruch 19, **dadurch gekennzeichnet, dass** die Heizung in einem Hohlraum als ein sich durch Absorption elektromagnetischer Strahlung erwärmendes Heizelement ausgebildet ist, das insbesondere ein Metalloxid aufweist.

22. Druckform nach einem der Ansprüche 19 bis 21, **dadurch gekennzeichnet, dass** Energie zur Erzeugung des Unterdrucks in einem Hohlraum durch kapazitive und/oder induktive Kopplung und/oder durch elektromagnetische Strahlung von den Einrichtungen zur Erzeugung eines Unterdrucks in den Hohlräumen des Körpers und/oder von einem Gasvolumen in dem Hohlraum aufnehmbar ist.

23. Druckform nach einem der Ansprüche 19 bis 22, **gekennzeichnet durch** den Hohlräumen zugeordnete Einrichtungen zum Ausbringen oder zum Unterstützen des Ausbringens von Druckfarbe aus einem Hohlraum auf ein Bedruckstoff.

24. Druckform nach Anspruch 23, **dadurch gekennzeichnet, dass** die Einrichtungen zum Ausbringen oder zum Unterstützen des Ausbringens von Druckfarbe auf einen Bedruckstoff und die Einrichtungen zum Erzeugen eines Unterdrucks in den Hohlräumen an dem Körper angeordnete gemeinsame Elemente aufweisen.

25. Druckform nach Anspruch 24, **dadurch gekennzeichnet, dass** Druckfarbe aus einem Hohlraum ausschließlich oder teilweise durch Erwärmung des Gases in dem Hohlraum aus diesem ausbringbar ist.

26. Druckform nach einem der Ansprüche 19 bis 25, **dadurch gekennzeichnet, dass** die Einrichtungen zur Erzeugung von Unterdrücken in den Hohlräumen derart betreibbar sind, dass sich zum Ansaugen von unterschiedlich großen Mengen von Druckfarben in den Hohiräumen unterschiedlich große Unterdrücke einstellen.

27. Druckform nach einem der Ansprüche 23 bis 26, **dadurch gekennzeichnet, dass** die Einrichtungen zum Austragen und/oder zum Unterstützen des Austragens von Druckfarbe aus den Hohlräumen zum Austragen von unterschiedlich großen Mengen von Druckfarbe unterschiedlich betreibbar sind.

28. Druckform nach Anspruch 26 und 27, **dadurch gekennzeichnet, dass** die Einrichtungen zum Austragen oder zum Unterstützen des Austragens von Druckfarbe aus den Hohlräumen entsprechend dem vorherigen Betrieb der Einrichtungen zum Erzeugen der Unterdrücke in den Hohlräumen betreibbar sind.

29. Druckform nach einem der Ansprüche 19 bis 28, **dadurch gekennzeichnet, dass** das Gas in den Hohlräumen Luft ist.

30. Vorrichtung zum Übertragen von fließfähiger Druckfarbe von einer Druckform auf einen Bedruckstoff, mit
- einer Transporteinrichtung zum Transportieren von zu bedruckendem Druckstoff entlang eines Transportweges und
- einer Druckform, an deren Oberfläche der Bedruckstoff vorbeibewegbar ist,
**dadurch gekennzeichnet,**
- **dass** die Druckform gemäß einem oder mehreren der Ansprüche 1 bis 29 ausgebildet ist.

31. Verfahren zum Übertragen von fließfähiger Druckfarbe von einer Druckform auf einen Bedruckstoff, bei dem
- die Druckfarbe in den Öffnungen der Oberfläche der Druckform mündende Hohlräume gesaugt wird, wobei sich die Druckfarbe innerhalb der Öffnungen und dem öffnungsnahen Bereichen der Hohlräume befindet, und
- die Druckfarbe aus den Hohlräumen heraus auf den Bedruckstoff ausgetragen wird, **dadurch gekennzeichnet, dass** die Druckform gemäß einem oder mehreren der Ansprüche 1 bis 29 ausgebildet ist.

32. Verfahren nach Anspruch 31, **dadurch gekennzeichnet, dass** die Druckfarbe durch Aufbringen eines Überdrucks aus den Hohlräumen auf den Bedruckstoff ausgetragen wird.

33. Verfahren nach Anspruch 31, **dadurch gekennzeichnet, dass** Druckfarbe in die Öffnungen und in die öffnungsnahen Bereiche sämtlicher Hohlräume einer Gruppe von Hohlräumen gesaugt wird und dass der Austrag durch selektives Aufbringen eines Überdrucks innerhalb ausgewählter Hohlräume dieser Gruppe von Hohlräumen erfolgt.

34. Verfahren nach Anspruch 31, **dadurch gekennzeichnet, dass** Druckfarbe in die Öffnungen und in die öffnungsnahen Bereiche ausgewählter Hohlräume einer Gruppe von Hohlräumen gesaugt wird.

35. Verfahren nach Anspruch 32 und 34, **dadurch gekennzeichnet, dass** der Austrag der Druckfarbe aus selektiv Druckfarbe aufweisenden Hohlräumen einer Gruppe von Hohlräumen durch Überdruck in sämtlichen Hohlräumen einer Gruppe von Hohlräumen erfolgt.

36. Verfahren nach einem der Ansprüche 31 bis 35, **dadurch gekennzeichnet, dass** zum Ansaugen von Druckfarbe in einen Hohlraum dessen Öffnung mit Druckfarbe bedeckt wird und anschließend in dem Hohlraum ein Unterdruck erzeugt wird.

37. Verfahren nach Anspruch 36, **dadurch gekennzeichnet, dass** der Unterdruck in einem Hohlraum durch Abkühlen des Gasvolumens des Hohlraums bei Bedeckung der Öffnung des Hohlraums mit Druckfarbe erzeugt wird.

38. Verfahren nach Anspruch 36 oder 37, **dadurch gekennzeichnet, dass** das Gasvolumen eines Hohlraumes vor dem Bedecken der Öffnung des Hohlraums mit Druckfarbe erwärmt wird.

39. Verfahren nach Anspruch 38, **dadurch gekennzeichnet, dass** die Erwärmung mittels einer Heizung erfolgt.

40. Verfahren nach Anspruch 38, **dadurch gekennzeichnet, dass** das Gas im Hohlraum durch direkte induktive, kapazitive oder resistive Einkopplung von Energie in das Gas oder durch die Absorption von elektromagnetischer Strahlung durch das Gas erwärmt wird.

41. Verfahren nach Anspruch 36, **dadurch gekennzeichnet, dass** der Unterdruck in einem Hohlraum durch Vergrößerung seines Volumens erzeugt wird.

42. Verfahren nach einem der Ansprüche 31 bis 39, **dadurch gekennzeichnet, dass** der Austrag von Druckfarbe aus einem Hohlraum durch Erzeugen eines Überdrucks in dem betreffenden Hohlraum erfolgt oder zumindest unterstützt wird.

43. Verfahren nach Anspruch 42, **dadurch gekennzeichnet, dass** der Überdruck durch Erwärmen des Gasvolumens in dem Hohlraum bei Bedeckung seiner Öffnung mit Druckfarbe erzeugt wird.

44. Verfahren nach Anspruch 42, **dadurch gekennzeichnet, dass** der Überdruck durch Verringerung des Gasvolumens in dem Hohlraum bei Bedeckung seiner Öffnung mit Druckfarbe erzeugt wird.

45. Verfahren nach einem der Ansprüche 31 bis 44, **dadurch gekennzeichnet, dass** der Unterdruck in dem Hohlraum auf unterschiedliche Werte eingestellt wird.

46. Verfahren nach einem der Ansprüche 42 bis 45, **dadurch gekennzeichnet, dass** der Überdruck in dem Hohlraum auf unterschiedliche Werte eingestellt wird.

47. Verfahren nach einem der Ansprüche 31 bis 46, **dadurch gekennzeichnet, dass** die Hohlräume mit Luft gefüllt sind.

## Revendications

1. Forme d'impression destinée au transfert d'encre d'impression pouvant s'écouler librement, sur un support d'impression devant être imprimé, comprenant
- un corps avec une surface qui présente un grand nombre d'ouvertures,
- un grand nombre de cavités dans le corps, qui débouchant dans les ouvertures de la surface du corps et renferment du gaz, et
- des dispositifs associés à chaque cavité, pour engendrer une dépression dans la cavité considérée,
forme d'impression dans laquelle
- en engendrant une dépression dans une cavité après recouvrement de l'ouverture de la cavité avec une encre d'impression, celle-ci peut être aspirée dans la zone de la cavité, proche de l'ouverture.

2. Forme d'impression selon la revendication 1, **caractérisée en ce que** le dispositif pour engendrer une dépression dans une cavité comprend un dispositif de refroidissement pour refroidir et/ou laisser refroidir le gaz dans la cavité, le gaz dans une cavité, lorsqu'il est refroidi et/ou lorsqu'on le laisse refroidir, quand l'ouverture de cette cavité est recouverte d'encre d'impression, pouvant être soumis à une dépression aspirant de l'encre d'impression dans ladite cavité.

3. Forme d'impression selon la revendication 1 ou 2, **caractérisée en ce que** le dispositif destiné à engendrer une dépression dans une cavité, comprend un système de chauffage pour échauffer le gaz dans la cavité, et le gaz dans la cavité, après son échauffement préalable dans cette cavité, lorsqu'il est refroidi et/ou lorsqu'on le laisse refroidir, quand l'ouverture de cette cavité est recouverte d'encre d'impression, pouvant être soumis à une dépression aspirant de l'encre d'impression dans ladite cavité.

4. Forme d'impression selon la revendication 3, **caractérisée en ce que** le système de chauffage dans une cavité est réalisé sous forme d'élément chauffant à résistance.

5. Forme d'impression selon la revendication 3, **caractérisée en ce que** le système de chauffage dans une cavité est réalisé sous forme d'un élément chauffant s'échauffant par absorption de rayonnement électromagnétique, qui de préférence est un oxyde métallique.

6. Forme d'impression selon l'une des revendications 1 à 4, **caractérisée en ce que** la dispositif pour engendrer une dépression dans les cavités comprend l'envoi par voie inductive, capacitive ou résistive, d'énergie dans des volumes de gaz dans les cavités, ou l'absorption de rayonnement électromagnétique par des volumes de gaz dans les cavités.

7. Forme d'impression selon la revendication 1, **caractérisée en ce que** le dispositif pour engendrer une dépression dans une cavité, présente au moins une zone de paroi déformable et/ou déplaçable pour faire varier le volume de la cavité, et **en ce que** pour une ouverture de la cavité, recouverte avec de l'encre d'impression, par déformation et/ou déplacement de la zone de paroi dans l'optique d'un agrandissement du volume de la cavité, le gaz qu'elle contient peut être soumis à une dépression aspirant de l'encre d'impression dans la cavité.

8. Forme d'impression selon la revendication 7, **caractérisée en ce que** la zone de paroi déformable et/ou déplaçable de la cavité est précontrainte dans une première position et peut être transférée hors de cette position dans une seconde position, au moyen d'un organe d'actionnement, le volume de la cavité dans la première position de la zone de paroi étant supérieur à celui dans la seconde position.

9. Forme d'impression selon l'une des revendications 1 à 8, **caractérisée en ce que** l'énergie destinée à engendrer la dépression dans une cavité peut être prélevés par couplage capacitif et/ou inductif et/ou par rayonnement électromagnétique des dispositifs destinés à engendrer une dépression dans les cavités du corps.

10. Forme d'impression selon l'une des revendications 1 à 9, **caractérisée par** des dispositifs associés aux cavités et destinés à éjecter ou à contribuer à éjecter de l'encre d'impression d'une cavité sur un support d'impression.

11. Forme d'impression salon la revendication 10, **caractérisée en ce que** les dispositifs pour éjecter ou pour contribuer à éjecter de l'encre d'impression sur un support d'impression, et les dispositifs pour engendrer une dépression dans les cavités, comprennent des éléments communs disposés sur le corps.

12. Forme d'impression selon la revendication 10 ou 11, **caractérisée en ce que** de l'encre d'impression de la cavité peut être éjectée de celle-ci exclusivement ou en partie par la création d'une surpression dans la cavité.

13. Forme d'impression selon la revendication 12, **caractérisée en ce que** de l'encre d'impression peut être éjectée d'une cavité d'impression exclusivement ou en partie par déformation et/ou déplacement de la zone de paroi, pour réduire le volume.

14. Forme d'impression selon la revendication 12, **caractérisée en ce que** de l'encre d'impression peut être éjectée d'une cavité exclusivement ou en partie par échauffement du gaz dans ladite cavité.

15. Forme d'impression selon l'une des revendications 1 à 14, **caractérisée en ce qu'**il est possible de faire fonctionner les dispositifs pour engendrer des dépressions dans les cavités de façon telle qu'il s'établisse des dépressions de grandeur différente dans les cavités pour aspirer des quantités différentes d'encres d'impression dans ces cavités.

16. Forme d'impression selon l'une des revendications 10 à 15, **caractérisée en ce qu'**il est possible de faire fonctionner les dispositifs pour éjecter et/ou contribuer à éjecter de l'encre d'impression des cavités, de façon différente, pour éjecter des quantités différentes d'encre d'impression.

17. Forme d'impression selon les revendications 15 et 16, **caractérisée en ce qu'**il est possible de faire fonctionner les dispositifs pour éjecter ou pour contribuer à éjecter de l'encre d'impression des cavités, de manière correspondante au fonctionnement précédent des dispositifs pour engendrer les dépressions dans les cavités.

18. Forme d'impression selon l'une des revendications 1 à 17, **caractérisée en ce que** le gaz dans les cavités est de l'air.

19. Forme d'impression destinée au transfert d'encre d'impression pouvant s'écouler librement, sur un support d'impression devant être imprimé, comprenant
- un corps avec une surface qui présente un grand nombre d'ouvertures,
- un grand nombre de cavités dans le corps, qui débouchent dans les ouvertures de la surface du corps et renferment du gaz, et
- des systèmes de chauffage associés aux cavités, pour échauffer le gaz dans les cavités,
forme d'impression dans laquelle
après échauffement du gaz dans une cavité et recouvrement de l'ouverture de la cavité avec de l'encre d'impression, puis refroidissement du gaz et/ou en laissant refroidir le gaz dans la cavité, de l'encre d'impression peut être aspirée dans la zone de la cavité, proche de l'ouverture.

20. Forme d'impression selon la revendication 19, **caractérisée en ce que** le système de chauffage dans une cavité est réalisé en tant qu'élément chauffant à résistance.

21. Forme d'impression selon la revendication 19, **caractérisée en ce que** le système de chauffage dans une cavité est réalisé en tant qu'élément chauffant s'échauffant par absorption de rayonnement électromagnétique, qui de préférence est un oxyde métallique.

22. Forme d'impression selon l'une des revendications 19 à 21, **caractérisée en ce que** de l'énergie pour engendrer la dépression dans une cavité, peut être absorbée par les dispositifs destinés à engendrer une dépression dans les cavités du corps et/ou par un volume de gaz dans les cavités, par voie inductive, capacitive ou résistive, et/ou par rayonnement électromagnétique.

23. Forme d'impression selon l'une des revendications 19 à 22, **caractérisée par** des dispositifs associés aux cavités et destinés à éjecter ou à contribuer à éjecter de l'encre d'impression d'une cavité sur un support d'impression.

24. Forme d'impression selon la revendication 23, **caractérisée en ce que** les dispositifs pour éjecter ou pour contribuer à éjecter de l'encre d'impression sur un support d'impression, et les dispositifs pour engendrer une dépression dans les cavités, comprennent des éléments communs disposés sur le corps.

25. Forme d'impression selon la revendication 24, **caractérisée en ce que** de l'encre d'impression peut être éjectée d'une cavité exclusivement ou en partie par échauffement du gaz dans ladite cavité.

26. Forme d'impression selon l'une des revendications 19 à 25, **caractérisée en ce qu'**il est possible de faire fonctionner les dispositifs pour engendrer des dépressions dans les cavités de façon telle qu'il s'établisse des dépressions de grandeur différente dans les cavités pour aspirer des quantités différentes d'encres d'impression dans ces cavités.

27. Forme d'impression selon l'une des revendications 23 à 26, **caractérisée en ce qu'**il est possible de faire fonctionner les dispositifs pour éjecter et/ou contribuer à éjecter de l'encre d'impression des cavités, de façon différente, pour éjecter des quantités différentes d'encre d'impression.

28. Forme d'impression selon les revendications 26 et 27, **caractérisée en ce qu'**il est possible de faire fonctionner les dispositifs pour éjecter ou pour contribuer à éjecter de l'encre d'impression des cavités, de manière correspondante au fonctionnement précédent des dispositifs pour engendrer les dépressions dans les cavités.

29. Forme d'impression selon l'une des revendications 19 à 28, **caractérisée en ce que** le gaz dans les cavités est de l'air.

30. Dispositif pour transférer de l'encre d'impression pouvant s'écouler librement, d'une forme d'impression sur un support d'impression, comprenant
- un dispositif de transport pour transporter un support d'impression destiné à être imprimé, le long d'un parcours de transport, et
- une forme d'impression sur la surface de laquelle peut être déplacé le support d'impression,
**caractérisé**
- **en ce que** la forme d'impression est réalisée selon l'une ou plusieurs des revendications 1 à 29.

31. Procédé pour transférer de l'encre d'impression pouvant s'écouler librement, d'une forme d'impression sur un support, d'impression, selon lequel
- l'encre d'impression est aspirée dans des cavités débouchant dans les ouverturea de la surface de la forme d'impression, l'encre d'impression se trouvant à l'intérieur des ouvertures et dans des zones des cavités, proches des ouvertures, et
- l'encre d'impression est éjectée hors des cavités sur le support d'impression,
**caractérisé**
- **en ce que** la forme d'impression est réalisée selon l'une ou plusieurs des revendications 1 à 29.

32. Procédé selon la revendication 31, **caractérisé en ce que** l'encre d'impression est éjectée des cavités sur le support d'impression, par l'établissement d'une surpression.

33. Procédé selon la revendication 31, **caractérisé en ce que** de l'encre d'impression est aspirée dans les ouvertures et dans les zones proches des ouvertures de toutes les cavités d'un groupe de cavités, et **en ce que** l'éjection s'effectue par rétablissement sélectif d'une surpression à l'intérieur de cavités sélectionnées de ce groupe de cavités.

34. Procédé selon la revendication 31, **caractérisé en ce que** de l'encre d'impression est aspirée dans les ouvertures et les zones proches des ouvertures de cavités sélectionnées d'un groups de cavités.

35. Procédé selon les revendications 32 et 34, **caractérisé en ce que** l'éjection de l'encre d'impression de cavités présentant sélectivement de l'encre d'impression, d'un groupe de cavités, est effectuée par une surpression dans toutes les cavités d'un groupe de cavités.

36. Procédé selon l'une des revendications 31 à 35, **caractérisé en ce que** pour aspirer de l'encre d'impression dans une cavité, son ouverture est recouverte d'encre d'impression, et une dépression est ensuite engendrée dans la cavité.

37. Procédé selon la revendication 36, **caractérisé en ce que** la dépression dans une cavité est engendrée par refroidissement du volume de gaz de la cavité lorsque l'ouverture de la cavité est recouverte avec de l'encre d'impression.

38. Procédé selon la revendication 36 ou 37, **caractérisé en ce que** le volume de gaz d'une cavité est échauffé avant le recouvrement de l'ouverture de la cavité avec de l'encre d'impression.

39. Procédé selon la revendication 38, **caractérisé en ce que** l'échauffement se fait au moyen d'un système de chauffage.

40. Procédé selon la revendication 38, **caractérisé en ce que** le gaz dans la cavité est échauffé par l'envoi direct par voie inductive, capacitive ou résistive, d'énergie dans le gaz, ou bien par l'absorption de rayonnement électromagnétique par le gaz.

41. Procédé selon la revendication 36, **caractérisé en ce que** la dépression dans une cavité est engendrée par l'agrandissement de son volume.

42. Procédé selon l'une des revendications 31 à 39, **caractérisé en ce qu'**on éjecte ou tout au moins on contribue à l'éjection de l'encre d'impression hors d'une cavité, en engendrant une surpression dans la cavité considérée.

43. Procédé selon la revendication 42, **caractérisé en ce que** la surpression est engendrée par échauffement du volume de gaz dans la cavité, lorsque son ouverture est recouverte d'encre d'impression.

44. Procédé selon la revendication 42, **caractérisé en ce que** la surpression est engendrée par une diminution du volume de gaz dans la cavité lorsque son ouverture est recouverte avec de l'encre d'impression.

45. Procédé selon l'une des revendications 31 à 44, **caractérisé en ce que** la dépression dans la cavité est réglée sur différentes valeurs.

46. Procédé selon l'une des revendications 42 à 45, **caractérisé en ce que** la surpression dans la cavité est réglée sur différentes valeurs.

47. Procédé selon l'une des revendications 31 à 46, **caractérisé en ce que** les cavités sont remplies d'air.

## Claims

1. Printing form for transferring a fluid printing ink onto a printing material to be printed, with
- a body with a surface having a plurality of openings,
- a plurality of cavities that are formed in the body, end in the openings on the surface of the body, and contain a gas, and
- devices associated with each cavity for generating a vacuum in the respective cavity,
- wherein
- printing ink can be sucked into the region close to the opening of the cavity by generating a vacuum in a cavity after the opening of the cavity has been covered with a printing ink.

2. Printing form according to claim 1, **characterized in that** the device for generating a vacuum in a cavity comprises a cooling device for cooling the gas in the cavity and/or allowing said gas to cool, wherein due to the cooling of said gas in a cavity and/or allowing said gas in a cavity to cool, a vacuum is applicable to the gas in said cavity for sucking printing ink into said cavity when the opening of said cavity is covered with printing ink.

3. Printing form according to claim I or 2, **characterized in that** the device for generating a vacuum in a cavity comprises a heater for heating the gas in the cavity, wherein due to a previous heating of the gas in the cavity and by subsequently cooling said gas and/or allowing said gas in the cavity to cool, a vacuum is applicable to the gas in said cavity for sucking printing ink into said cavity when the opening of said cavity is covered with printing ink.

4. Printing form according to claim 3, **characterized in that** the heater in a cavity is embodied as a resistance heating element.

5. Printing form according to claim 3, **characterized in that** the heater in a cavity is embodied as a heating element heatable by absorption of electromagnetic radiation, the heating element in particular comprising a metal oxide.

6. Printing form according to one of claims 1 to 4, **characterized in that** the device for generating a vacuum in the cavities comprises an inductive, capacitive or resistive coupling of energy into gas volumes in the cavities or the absorption of electromagnetic radiation by gas volumes in the cavities.

7. Printing form according to claim 1, **characterized in that** the device for generating a vacuum in a cavity comprises at least one deformable and/or movable wall area for changing the volume of the cavity and that by deforming and/or moving the wall area in order to increase the volume of the cavity the gas in said cavity a vacuum is applicable to the gas in said cavity for sucking printing ink into said cavity when the opening of said cavity is covered with printing ink.

8. Printing form according to claim 7, **characterized in that** the deformable and/or movable wall area of the cavity is pre-tensioned into a first position and is movable from the first position into a second position by means of an actuator, the volume of the cavity in the first position being grater than in the second position.

9. Printing form according to one of claims 1 to 8, **characterized in that** the energy for generating the vacuum in a cavity is receivable by the devices for generating a vacuum in the cavities of the body by capacitive and/or inductive coupling and/or by electromagnetic radiation.

10. Printing form according to one of claims 1 to 9, **characterized by** devices associated with the cavities for expelling printing ink from a cavity onto a printing material or for assisting the expelling of printing ink form a cavity onto a printing material.

11. Printing form according to claim 10, **characterized in that** the devices for expelling the printing ink onto a printing material or for assisting the expelling of a printing ink onto a printing material and the devices for generating a vacuum in the cavities comprise common elements arranged on the body.

12. Printing form according to claim 10 or 11, **characterized in that** printing ink is expellable from the cavity exclusively or partially by generating a positive pressure in the cavity.

13. Printing form according to claim 12, **characterized in that** printing ink is expellable from a cavity exclusively or partially by deforming and/or moving the wall area for reducing the volume.

14. Printing form according to claim 12, **characterized in that** printing ink is expellable from the cavity exclusively or partially by heating the gas in the cavity.

15. Printing form according to one of claims 1 to 14, **characterized in that** the devices for generating vacuums in the cavities are operatable to provide vacuums of different strengths in order to suck in different quantities of printing ink.

16. Printing form according to one of claims 10 to 15, **characterized in that** the devices for expelling printing ink from the cavities and/or for assisting in expelling printing ink from the cavities are operatable differently to expel different amounts of printing ink.

17. Printing form according to claim 15 and 16, **characterized in that** the devices for expelling printing ink from the cavities or for assisting in expelling ink from the cavities are operatable according to the preceding operation of the devices for generating the vacuums in the cavities.

18. Printing form according to one of claims 1 to 17, **characterized in that** the gas in the cavities is air.

19. Printing form for transferring a fluid printing ink onto a printing material to be printed, with
- a body with a surface having a plurality of openings, a plurality of cavities in the body that end in the openings of the surface of the body and contain a gas, and
- with heaters associated with the cavities for heating the gas in the cavities,
- wherein after heating of the gas in a cavity and after covering the opening of the cavity with printing ink and after subsequent cooling of the gas in the cavity and/or allowing said gas in the cavity to cool, printing ink can be sucked into the region close to the opening of the cavity.

20. Printing form according to claim 19, **characterized in that** the heater in a cavity is embodied as a resistance heating element.

21. Printing form according to claim 19, **characterized in that** the heater in a cavity is embodied as a heating element heatable by absorption of electromagnetic radiation, the heating element in particular comprising a metal oxide.

22. Printing form according to one of claims 19 to 21, **characterized in that** the energy for generating the vacuum in a cavity is receivable by the devices for generating a vacuum in the cavities of the body and/or by a gas volume in the cavity by capacitive and/or inductive coupling and/or by electromagnetic radiation.

23. Printing form according to one of claims 19 to 22, **characterized by** devices associated with the cavities for expelling printing ink from a cavity onto a printing material or for assisting the expelling of printing ink form a cavity onto a printing material.

24. Printing form according to claim 23, **characterized in that** the devices for expelling the printing ink onto a printing material or for assisting the expelling of a printing ink onto a printing material and the devices for generating a vacuum in the cavities comprises common elements arranged on the body.

25. Printing form according to claim 24, **characterized in that** the printing ink is expellable from a cavity exclusively or partially by heating the gas in the cavity.

26. Printing form according to one of claims 19 to 25, **characterized in that** the devices for generating vacuums in the cavities are operatable to provide vacuums of different strengths in order to suck in different quantities of printing ink.

27. Printing form according to one of claims 23 to 26, **characterized in that** the devices for expelling printing ink from the cavities or for assisting in expelling printing ink from the cavities are operatable differently to expel different amounts of printing ink.

28. Printing form according to claim 26 and 27, **characterized in that** the devices for expelling printing ink from the cavities or for assisting in expelling ink from the cavities are operatable according to the preceding operation of the devices for generating the vacuums in the cavities.

29. Printing form according to one of claims 19 to 28, **characterized in that** the gas in the cavities is air.

30. Device for transferring a fluid ink from a printing form onto a printing material, with
- a transport device for transporting printing material to be printed along a transport path, and
- a printing form having a surface past which the printing material is movable,
**characterized in**
- **that** the printing form is embodied according to one or more of claims 1 to 29.

31. Method for transferring a fluid printing ink from a printing form onto a printing material, wherein
- the printing ink is sucked into cavities ending in the openings of the surface of the printing form, the printing ink being located within the openings and the regions close to the openings of the cavities, and
- the printing ink is expelled from the cavities onto the printing material,
**characterized in that** the printing form is embodied according to one or more of claims 1 to 29.

32. Method according to claim 31, **characterized in that** the printing ink is expelled from the cavities onto the printing material by applying a positive pressure.

33. Method according to claim 31, **characterized in that** the printing ink is sucked into the openings and the regions close to the openings of all cavities of a group of openings and that the expelling is achieved by the selective application of a positive pressure to selected cavities of this group of cavities.

34. Method according to claim 31, **characterized in that** the printing ink is sucked into the openings and regions close to the openings of selected cavities of a group of cavities.

35. Method according to claim 32 and 34, **characterized in that** the expelling of the printing ink from the cavities of a group of cavities that selectively contain printing ink is achieved by a positive pressure in all cavities of a group of cavities.

36. Method according to one of claims 31 to 35, **characterized in that** for sucking printing ink into a cavity, the opening of said cavity is covered with printing ink and subsequently a vacuum is generated in said cavity.

37. Method according to claim 36, **characterized in that** the vacuum in a cavity is generated by cooling the gas volume of the cavity when the opening of the cavity is covered with printing ink.

38. Method according to claim 36 or 37, **characterized in that** the gas volume of a cavity is heated before the opening of the cavity is covered with printing ink.

39. Method according to claim 38, **characterized in that** a heater is used for the heating.

40. Method according to claim 38, **characterized in that** the gas in the cavity is heated by inductively, capacitively or resistively coupling energy into the gas or by the absorption of electromagnetic radiation by the gas.

41. Method according to claim 36, **characterized in that** the vacuum in a cavity is generated by increasing its volume.

42. Method according to one of claims 31 to 39, **characterized in that** the expelling of printing ink from a cavity is achieved or at least assisted by the generation of a positive pressure in the respective cavity.

43. Method according to claim 42, **characterized in that** the positive pressure is generated by heating the gas volume in the cavity when the opening of said cavity is covered with printing ink.

44. Method according to claim 42, **characterized in that** the positive pressure is achieved by reducing the gas volume in the cavity when the opening of said cavity is covered by printing ink.

45. Method according to one of claims 31 to 44, **characterized in that** the vacuum in the cavity is set at different values.

46. Method according to one of claims 42 to 45, **characterized in that** the positive pressure in the cavity is set at different values.

47. Method according to one of claims 31 to 46, **characterized in that** the cavities are filled with air.
